# EUROPÄISCHE PATENTSCHRIFT

(11) **EP 0 150 271 B1**
(45) Veröffentlichungstag und Bekanntmachung des Hinweises auf die Patenterteilung: **04.01.1989**
(21) Anmeldenummer: 84112468.8
(22) Anmeldetag: 16.10.1984
(51) Int. Cl.: F21V 17/00, F21V 21/02

(54) **Vorrichtung zur lösbaren Halterung eines rinnenförmigen Leuchtenprofils**
Device for the removable attachment of the U-profile of a lighting fixture
Dispositif pour la fixation amovible d'un profil en U d'armature lumineuse

(30) Priorität: 25.01.1984 DE 8402064 U
(43) Veröffentlichungstag der Anmeldung: 07.08.1985
(73) Patentinhaber: SIEMENS AKTIENGESELLSCHAFT, 80333 München (DE)
(72) Erfinder: Brüggemann, Jürgen, D-8225 Traunreut (DE)

(56) Entgegenhaltungen:
- AT-B- 372 510
- CH-A- 567 687
- DE-A- 2 450 579
- DE-A- 3 008 307

## Beschreibung

Vorrichtung zur lösbaren Halterung eines rinnenförmigen Leuchtenprofils an einer Tragschiene

Die Erfindung betrifft eine Vorrichtung zur lösbaren Halterung eines rinnenförmigen Leuchtenprofils gemäß Oberbegriff von Anspruch 1.

Bei einer derartigen, in der AT-A-350 142 beschriebenen Vorrichtung ist ein Tragbolzen drehbar am Boden einer Tragschiene befestigt. Der Tragbolzen hat dabei im Abstand von seiner Lagerung einen Hammerkopf und im Abstand von diesem eine Lagerscheibe, so daß zwischen diesen beiden Teilen das Leuchtenprofil und gegebenenfalls weiteres Zubehör, z. B. ein Reflektor, einspannbar ist. Die zu befestigenden Teile haben dabei jeweils gegeneinander um 90° versetzte Sperrschlitze, durch die der Hammerkopf des Tragbolzens hindurchpaßt.

Bei dieser bekannten Vorrichtung ist die Lage einer Leuchte relativ zu der Tragschiene durch die fest mit der Tragschiene verbundenen Tragbolzen starr vorgegeben. Der Erfindung liegt die Aufgabe zugrunde, die bekannte Vorrichtung so zu verbessern, daß eine Leuchte an beliebiger Stelle einer Tragschiene montierbar ist.

Die erfindungsgemäße Lösung dieser Aufgabe ist in Anspruch 1 gekennzeichnet. Sie beruht darauf, daß der Tragbolzen Teil eines Trägers ist, der an beliebiger Stelle der Tragschiene in diese einsprengbar ist.

Vorteilhafte Ausgestaltungen der Erfindung sind in den Unteransprüchen gekennzeichnet.

Zwei Ausführungsbeispiele der Erfindung wird anhand der Figuren näher erläutert; es zeigen

FIG 1 bis 3 ein erstes Ausführungsbeispiel, und zwar
FIG 1 einen Querschnitt durch eine Tragschiene mit daran gehaltertem Leuchtenprofil,
FIG 2 eine Draufsicht auf den Tragbolzen und seinen Träger in Richtung des Pfeiles 11 in FIG 1 in verkleinerter Darstellung,
FIG 3 eine Seitenansicht von Träger und Tragbolzen in Richtung des Pfeiles 111 in FIG 2,
FIG 4 bis 7 ein zweites Ausführungsbeispiel, und zwar
FIG 4 einen Schnitt durch den einen Randbereich einer Tragschiene mit daran gehaltertem Leuchtenprofil,
FIG 5 eine komplette Stirnansicht des Trägers gemäß FIG 4,
FIG 6 eine Seitenansicht des Trägers in Richtung des Pfeiles VI in FIG 5, und
FIG 7 eine Draufsicht auf den Träger in Richtung des Pfeiles VII in FIG 5.

Bei beiden Ausführungsbeispielen hat die Tragschiene 2 im Querschnitt U-förmiges Profil mit einem Boden 20 und rechtwinklig davon zu beiden Seiten abstehenden Seitenschenkeln 21, 22, deren Enden einen Profilrand bilden, indem sie etwa U-förmig nach innen gebogen sind, so daß die Randkanten 210, 220 gegen den Boden 20 gerichtet sind.

In diese Tragschiene 2 ist ein Träger 4; 4.1 mit einem Querschenkel 40; 40.1 eingesetzt, der an beiden Enden etwa quer zu ihm verlaufende, in die Tragschiene ragende Tragschenkel 41,42; 41.1; 42.1 aufweist. Der Querschenkel 40; 40.1 hat ein versteiftes Mittelstück 400; 400.1, in welchem ein Tragbolzen 3 drehbar gelagert ist (in FIG 4 nicht dargestellt). Zur Versteifung dieses Mittelstückes 400; 400.1 sind lediglich Randstücke 402; 402.1 abgewinkelt. Zwischen dem versteiften Mittelstück 400; 400.1 und jedem Tragschenkel 41, 42; 41.1, 42.1 liegt ein federndes Zwischenstück 401; 401.1 erhöhter Elastizität.

Zur Halterung eines Leuchtenprofils 1 an dieser Tragschiene dient dann der an dem Träger 4; 4.1 drehbar gehalterte Tragbolzen 3, der an seinem Ende einen Hammerkopf 31 und im Abstand von diesem darunter eine kreisförmige Lagerscheibe 32 aufweist: Das Leuchtenprofil hat einen Sperrschlitz 11, durch den der Hammerkopf 31 paßt und wird durch diesen nach einer Drehung um 90° gegen die Lagerscheibe 32 gedrückt. Die Abmessungen des Leuchtenprofils sind dabei so auf die des Tragbolzens 3 abgestimmt, daß dann die abgewinkelten Enden des Leuchtenprofils 1 auf als Gegenlager 4011 ; 4011.1 ausgebildeten Teilen des Trägers 4; 4.1 oder direkt an Teilen der Tragschiene 2 aufsitzen.

Bei der Ausführungsform des Trägers 4 nach den FIG 1 bis 3 hat jeder Tragschenkel 41, 42 an den beiden, einander gegenüberliegenden Rändern je ein Tragstück 411,412,421,422 mit dreieckiger, keilförmiger Form, die jeweils durch eine Anlauffläche 4001, eine gezahnte Tragschulter 4002 und eine Biegekante begrenzt ist, entlang der das Tragstück aus der Ebene des Tragschenkels 41,42 herausgebogen ist. Zwischen der Anlauffläche 4001 und der Ebene des Tragschenkels liegt ein Keilwinkel a von etwa 10°; dementsprechend ist die gezahnte Tragschulter 4002, die etwa senkrecht auf der Anlaufkante 4001 steht, verhältnismäßig kurz.

Die Tragstücke 411, 412 und 421, 422 sind aus der Ebene des zugehörigen Tragschenkels jeweils nach außen - also in Richtung des benachbarten Seitenschenkels 21, 22 des Leuchtenprofils 1 herausgebogen. Sie schließen dabei mit der parallel zu den Tragschenkeln verlaufenden Längsachse L jeweils einen Anstellwinkel β ein, der vorzugsweise kleiner als 90° ist.

Der Abstand der beiden Tragschenkel 41, 42 voneinander ist so groß, daß die Tragschulter 4002 nahezu vollständig unter den zurückgebogenen Rändern der Seitenschenkel 21,22 der Tragschiene 2 liegen (FIG 1). Beim Einsetzen des Trägers 4 in die Tragschiene 2 stoßen daher die Tragschenkel 41,42 zunächst mit den Anlaufflächen 4001 der Tragstücke gegen die Ränder der Tragschiene 2 und werden durch diese - dank der elastischen Zwischenstücke 401 - so weit in Richtung der Pfeile nach innen ausgelenkt, bis sie ist die in FIG 1 gezeichnete Lage einschnappen: In dieser ist jedes Tragstück mit seiner Tragschulter 4002 und einem gegenüberliegenden Anschlag 4003 zwischen der Randkante 210 bzw. 220 und dem Boden 20 der Tragschiene 2 eingespannt.

Die Ausführungsform des Trägers 4.1 nach den FIG 4 bis 7 unterscheidet sich von der zuvor beschriebenen im wesentlichen nur dadurch, daß die Enden der Tragschenkei 41.1, 42.1 nach außen aus der Tragschiene 2 herausragen und dort abgewinkelte Anschläge 4003.1 bilden, die auf dem Rand der Tragschiene au fliegen; die Tragschulter 4002.1 jedes Tragstückes 411.1 ff. federt dabei gerade hinter die Randkante 210 des Randes der Tragschiene 2, so daß der Träger 4.1 auf diese Weise unverrückbar an der Tragschiene 2 gehalten ist (FIG 4). Dieser Sitz wird dabei noch durch eine Anschlagfeder 4004.1 an jedem Ende des Anschlages 4003.1 gesichert.

Ein weiterer Unterschied gegenüber der zuvor erläuterten Ausführungsform besteht darin, daß die Tragstücke 411.1, 412.1, 421.1, 422.1 in Form von federnden Lappen aus den Tragschenkeln 41.1,42.1 herausgeschnitten und herausgebogen sind.

### Bezugszeichenliste

1 Leuchtenpropil
11 Sperrschlitz
2 Tragschiene
20 Boden
21, 22 Seitenschenkel
210,220 Randkanten
3 Tragbolzen
31 Hammerkopf
32 Lagerscheibe
4; 4.1 Träger
40; 40.1 Querschenkel
41, 42; 41.1, 42.1 Tragschenkel
400; 400.1 Mittelstück
401; 401.1 Zwischenstück
402; 402.1 Randstück
411, 412, 421, 422; Tragstück
411.1, 412.1, 421.1, 422.1 "
4001; 4001.1 Anlauffläche
4002; 4002.1 Tragschulter
4003; 4003.1 Anschlag
4004.1 Anschlagfeder
4011; 4011.1 Gegenlager
L Längsachse
a; a' Keilwinkel
β Anstellwinkel

## Patentansprüche

1. Vorrichtung zur lösbaren Halterung eines rinnenförmigen Leuchtenprofils (1) an einer im wesentlichen U-förmigen Tragschiene (2), deren Seitenschenkel (21, 22) am Ende einen nach innen umgelegten Rand mit nach innen gerichteten Randkanten (210, 220) aufweisen, mit einem Tragbolzen (3),
- der über einen Querschenkel (40), der quer zur Längsachse (L) der Tragschiene (2) verläuft, an der Tragschiene (2) befestigt ist,
- der an einem Ende drehbar in dem Querschenkel (40) gelagert ist, und
- der an dem anderen Ende einen schmalen Hammerkopf (31) aufweist, der durch einen Sperrschlitz (11) in einer Wandung des Leuchtenprofils (1) ragt und dieses gegen ein Gegenlager (4011; 4011.1) drückt,
dadurch gekennzeichnet, daß der Querschenkel (40; 40.1) Teil eines an beliebiger Stelle in die Tragschiene (2) einsetzbaren Trägers (4; 4.1) ist, der an jedem Ende einen parallel zur Längsachse (L) verlaufenden Tragschenkel (41, 42; 41.1,42.1) und eines der Gegenlager (4011; 4011.1) hat,
daß jeder Tragschenkel (41,42;41.1,42.1) ein Tragstück (411, 412, 421, 422; 411.1, 412.1, 421.1, 422:1) aufweist,
- das aus der Ebene dieses Tragschenkels in Richtung auf den benachbarten Seitenschenkel (21, 22) der Tragschiene (2) heraussteht,
- das eine Tragschutrer (4002; 4002.1) hat,
- und das eine Anlauffläche (4001; 4001.1), hat, die mit der Ebene des Tragschenkels einen Keilwinkel (a; a') einschließt,
und daß jeder Tragschenkel (41, 42; 41.1, 42.1) an seinem Ende einen Anschlag (4003; 4003.1) hat und sich mit diesem Anschlag einerseits und mit der Tragschulter (4002; 4002.1) andererseits an der Tragschiene unverrückbar abstützt.

2. Vorrichtung nach Anspruch 1, dadurch gekennzeichnet, daß sich jeder Tragschenkel (41, 42) von der Tragschulter (4002) der Tragstücke (411,412,421,422) aus nach innen in die Tragschiene (2) erstreckt und mit seinem Anschlag (4003) an dem Boden (20) der Leuchtentragschiene (2) anliegt (FIG 1 bis 3).

3. Vorrichtung nach Anspruch 1, dadurch gekennzeichnet, daß jeder Tragschenkel (41.1, 42.1) von der Tragschulter (4002.1) der Tragstücke (411.1, 412.1, 421.1, 422.1) aus nach außen aus der Tragschiene (2) herausragt und mit seinem Anschlag (4003.1) auf dem Rand der Seitenschenkel (21, 22) der Tragschiene (2) aufliegt (FIG 4 bis 7).

4. Vorrichtung nach einem der Ansprüche 1 bis 3, dadurch gekennzeichnet, daß der Querschenkel (40; 40.1) des Trägers (4; 4.1) ein versteiftes Mittelstück (400; 400.1) hat, in dem der Tragbolzen (3) gelagert ist, und daß zwischen diesem Mittelstück (400; 400.1) und jedem Tragschenkel (41, 42; 41.1,42.1) ein Zwischenstück (401; 401.1) höherer Elastizität liegt.

5. Vorrichtung nach Anspruch 4, dadurch gekennzeichnet, daß der Keilwinkel (a; a') zwischen Anlauffläche (4001; 4001.1) jedes Tragstückes (411, 412, 421, 422; 411.1, 412.1, 421.1, 422.1) und der Ebene des Tragschenkels (41, 42; 41.1,42.1) kleiner als 30° ist und die diesem Keilwinkel gegenüberliegende Tragschulter (4002;4002.1) etwa rechtwinklig zu der Anlauffläche verläuft.

6. Vorrichtung nach Anspruch 5, dadurch gekennzeichnet, daß die Tragstücke (411, 412, 421,422) Randbereiche der Tragschenkel (41,42) sind.

7. Vorrichtung nach Anspruch 5, dadurch gekennzeichnet, daß die Tragstücke (411.1,412.1, 421.1,422.1) aus dem Tragschenkel (41.1,42.1) herausgeschnittene Lappen sind.

## Claims

1. Device for the removable attachment of the U-profile of a lighting fixture (1) on an essentially U-shaped supporting rail (2), the side arms (21, 22) of which have at the end a rim which is turned inwards and has rim edges (210, 220) pointing inwards, having a support pin (3) which is fastened to the supporting rail (2) by means of a transverse arm (40) extending transversely to the longitudinal axis (L) of the supporting rail (2), and which is rotatably mounted in the transverse arm (40) at one end, and which has at the other end a narrow hammer head (31) which projects through a locking slot (11) in a wall of the lighting fixture profile (1) and presses the latter against a counter-support (4011; 4011.1), characterized in that the transverse arm (40; 40.1) is a part of a support (4; 4.1) which is insertable at any point into the supporting rail (2) and which has at each end a supporting arm (41, 42; 41.1, 42.1) extending parallel to the longitudinal axis (L) and one of the counter-supports (4011; 4011.1), in that each supporting arm (41,42; 41.1,42.1) has a supporting piece (411, 412, 421, 422; 411.1, 412.1, 421. 1,422.1) which projects from the plane of this supporting arm in the direction of the adjacent side arm (21, 22) of the supporting rail (2), and which has a supporting shoulder (4002, 4002.1), and which has a butting face (4001; 4001.1) which forms a wedge angle (a; a') with the plane of the supporting arm, and in that each supporting arm (41, 42; 41.1, 42.1) has at its end a stop (4003; 4003.1) and is supported with said stop on the one hand and with the supporting shoulder (4002; 40002.1) on the other hand so as to be immovable on the supporting rail.

2. Device according to Claim 1, characterized in that each supporting arm (41, 42) extends from the supporting shoulder (4002) of the supporting pieces (411, 412, 421, 422) inwards into the supporting rail (2) and abuts with it stop (4003) the base (20) of the lighting fixture supporting rail (2) (Figs. 1 to 3).

3. Device according to Claim 1, characterized in that each supporting arm (41.1.42.1) projects from the supporting shoulder (4002.1) of the supporting pieces (411.1,412.1,421.1,422.1) outwards out of the supporting rail (2) and rests with its stop (4003.1) on the rim of the side arms (21, 22) of the supporting rail (2) (Figs. 4 to 7).

4. Device according to one of Claims 1 to 3, characterized in that the transverse arm (40; 40.1) of the support (4; 4.1) has a stiffened centre piece (400; 400.1) in which the support pin (3) is mounted, and in that an intermediate piece (401; 401.1) of higher elasticity lies between this centre piece (400; 400.1) and each supporting arm (41, 42; 41.1, 42.1).

5. Device according to Claim 4, characterized in that the wedge angle (a; a') between butting face (4001; 4001.1) of each supporting piece (411, 412, 421, 422; 411.1, 412.1, 421.1, 422.1) and the plane of the supporting arm (41, 42; 41. 1, 42.1) is smaller than 30° and that the supporting shoulder (4002; 4002.1) lying opposite this wedge angle extends approximately at right angles to the butting face.

6. Device according to Claim 5, characterized in that the supporting pieces (411, 412, 421, 422) are rim areas of the supporting arms (41, 42).

7. Device according to Claim 5, characterized in that the supporting pieces (411.1, 412.1, 421. 1, 422.1) are tabs cut out of the supporting arm (41.1,42.1).

## Revendications

1. Dispositif pour fixer de façon amovible un profilé en forme de gouttière (1) de lampe a un rail de support (2) sensiblement en forme de U, dont les branches latérales (21,22) comportent a leur extrémité un bord rabattu vers l'intérieur et possédant des arêtes marginales (210, 220) dirigées vers l'intérieur, et comportant un boulon de support (3),
- qui est fixé au rail de support (2) par l'intermédiaire d'une branche transversale (40) qui s'étend transversalement par rapport à l'axe longitudinal (L) du rail de support (2), et
- dont une extrémité est montée de façon à pouvoir pivoter dans la branche transversale (40), et
- dont l'autre extrémité comporte une petite tête de marteau (31), qui s'engage dans une fente de blocage (11) ménagée dans une paroi du profilé de lampe (1) et repousse ce profilé contre une butée (4011; 4011.1),
caractérisé par le fait que la branche transversale (40; 40.1) fait partie d'un support (4; 4.1) pouvant être inséré en un emplacement quelconque dans le rail de support (2) et portant, à chaque extrémité, une branche de support (41, 42; 41.1,42.1) disposée parallèlement à l'axe longitudinal (L), et l'une des butées (40,42; 42.1, 42.1),
que chaque branche de support (41,42; 41.1, 42.1) comporte un élément de support (411, 412, 421, 422; 411.1, 412.1, 421.1, 422.1),
- qui fait saillie à partir du plan de cette branche de support en direction de la branche latérale voisine (21, 22) du rail de support (2), et
- qui porte un épaulement de support (4002; 4002.1), et
-qui possède une surface montante (4001 ; 4001.1), qui fait un angle (a; a') avec le plan de la branche de support,
et que chaque branche de support (41, 42: 41.1, 42.1) possède, sur son extrémité, une butée (4003; 4003.1) et prend appui de façon fixe sur le rail de support par cette butée d'une part et par l'épaulement de support (4002; 4002.1) d'autre part.

2. Dispositif suivant la revendication 1, caractérisé par le fait que chaque branche de support (41,42) s'étend à partir de l'épaulement de support (4002) des éléments de support (411, 412, 421, 422) vers l'intérieur du rail de support (2) et s'applique par sa butée (4003) contre le fond (20) du rail (2) de support de la lampe. (Figures 1 à 3).

3. Dispositif suivant la revendication 1, caractérisé par le fait que chaque branche de support (41.1,42.1) fait saillie au moyen de l'épaulement de support (4002.1) des éléments de support (411.1, 412.1, 421.1, 422.1) vers l'extérieur hors du rail de support (2) et s'applique par sa butée (4003.1) sur le bord de la branche (21,22) du rail de support (2) (figures 4 à 7).

4. Dispositif suivant l'une des revendications 1 à 3, caractérisé par le fait que la branche transversale (40; 40.1) du support (4;4.1) possède un élément central renforcé (400; 400.1), dans lequel est monté le boulon de support (3), et qu'un élément intermédiaire (401 ; 401.1 ) possédant une élasticité supérieure est disposé entre cet élément (400; 400.1) et chaque branché de support (41, 42; 41.1, 42.1).

5. Dispositif suivant la revendication 4, caractérisé par le fait que l'angle (a, a') entre la surface montante (4001; 4001.1) de chaque élément de support (411,412,421,422; 411.1, 412.1,421.1,422.1) et le plan de la branche de support (41,42; 41.1, 42.1) est inférieur à 30° et que l'épaulement de support (4002; 4002.1) fermant cet angle est approximativement perpendiculaire à la surface montante.

6. Dispositif suivant la revendication 5, caractérisé par le fait que les éléments de support (411, 412, 421, 422) sont des zones marginales des branches de support (41,42).

7. Dispositif suivant la revendication 5, caractérisé par le fait que les éléments de support (411.1,412.1,421.1,422.1) sont constitués par des languettes formées par découpage à partir de la branche de support (41.1,42.1).
